# EUROPÄISCHE PATENTSCHRIFT

(11) **EP 2 214 546 B1**
(45) Veröffentlichungstag und Bekanntmachung des Hinweises auf die Patenterteilung: **13.04.2011**
(21) Anmeldenummer: 08853213.0
(22) Anmeldetag: 28.10.2008
(51) Int. Cl.: A47L 15/42, A47L 15/23, D06F 39/02

(54) **WASSERFÜHRENDES HAUSHALTSGERÄT MIT EINER WASSERWEICHE**
WATER-CARRYING DOMESTIC APPLIANCE HAVING A WATER-DISTRIBUTION MECHANISM
APPAREIL ÉLECTROMÉNAGER À CIRCULATION D'EAU ET COMPORTANT UN DISPOSITIF RÉPARTITEUR D'EAU

(30) Priorität: 27.11.2007 DE 102007056921
(43) Veröffentlichungstag der Anmeldung: 11.08.2010
(73) Patentinhaber: BSH Bosch und Siemens Hausgeräte GmbH, 81739 München (DE)
(72) Erfinder: BÜSING, Johannes, 86494 Emersacker (DE); OBLINGER, Anton, 86637 Wertingen (DE); SANCHO, Pedro, CP.-50012 Zaragoza (ES); SEMERAD, David, 89438 Holzheim (DE); STICKEL, Martin, 89537 Giengen/Brenz (DE)
(86) Internationale Anmeldenummer: PCT/EP2008/064588
(87) Internationale Veröffentlichungsnummer: WO 2009/068393

(56) Entgegenhaltungen:
- EP-A- 0 383 028
- DE-A1- 1 610 146
- DE-A1- 10 133 130
- DE-U1- 20 122 649
- FR-A- 2 311 524

## Beschreibung

Die vorliegende Erfindung betrifft ein wasserführendes Haushaltsgerät nach dem Oberbegriff des Patentanspruchs 1.

In wasserführenden Haushaltsgeräten, wie beispielsweise Wasch- oder Geschirrspülmaschinen, werden Wasserweichen eingesetzt, um Flüssigkeitsströme im wasserführenden Haushaltsgerät zu steuern. Im Falle eines Einsatzes in einer Waschmaschine dienen Wasserweichen dazu, Wasch- oder Spülwasser beispielsweise an eine erste oder eine zweite Spülkammer von zwei Spülkammern abzugeben. Im Falle des Einsatzes in Geschirrspülmaschinen dienen Wasserweichen dazu, Spülwasser, auch Spülflotten genannt, beispielsweise alternativ an einen Sprüharm für einen Oberkorb oder an einen Sprüharm für einen Unterkorb der jeweiligen Geschirrspülmaschine oder gleichzeitig an beide Sprüharme abzugeben.

Bei einer bekannten Wasserweiche (DE 16 10 146 B2) ist in einem zylindrischen Gehäuse ein drehbarer Steuerschieber vorgesehen, der mittels eines Schwenkrohres einen Zulaufkanal mit einem von mehreren Ablaufkanälen verbindet. Das Schwenkrohr weist dabei einen Drehzapfen auf, der nach Art eines Kugelgelenks in einer Gelenkpfanne des Zulaufkanals angeordnet ist. An der den Ablaufkanälen gegenüberliegenden Mündung des Schwenkrohres ist ein hohlzylindrisches Dichtungsglied befestigt, das in einer zylindrischen konzentrisch zur Mantelfläche des Gehäuses verlaufenden Führung gleitet. Eine solche mechanische Abdichtungsvorrichtung eignet sich jedoch lediglich für eine Abdichtung in einem zylindrischen Gehäuse. Für eine Abdichtung von eine flache Drehscheibe durchziehenden Durchgangsöffnungen in Bezug auf dieser flachen Drehscheiben gegenüberliegenden Fluid-Abführleitungen eignet sich die betreffende bekannte mechanische Abdichtungsvorrichtung indessen nicht. Außerdem kann bei dieser bekannten Wasserweiche ein unerwünschter Druckverlust in dem jeweils zu verteilenden Wasserstrom durch dessen Umlenkung mittels des Schwenkrohres auftreten.

Eine andere bekannte Wasserweiche (DE 101 33 130 A1) besteht aus einem im Druckraum einer Umwälzpumpe vor abzweigenden Druckstutzen angeordneten Drehschieber zum Sperren und Freigeben der Druckstutzen für Spülflüssigkeit sowie aus einem außerhalb und innerhalb des Druckraumes befindlichen Antrieb für den Drehschieber. Der betreffende Drehschieber ist durch ein zylindrisches Bauteil gebildet, in dessen Zylinderwand sich eine oder mehrere Blendenöffnungen zwischen ein und mehreren beweglichen Verschlusselementen mit Ventilfunktion befinden. Die Blendenöffnungen sowie die Verschlusselemente sind in ihrer relativen Lage bezogen auf die Druckstutzen, die Wasserzulauf- bzw. Wasserabgabestutzen bilden, so ausgebildet, dass je nach Drehung des Drehschiebers die dessen Zylinderwand gegenüberliegenden Druckstutzen freigegeben oder dichtend abgesperrt sind. Damit eignet sich aber auch diese bekannte Abdichtungsvorrichtung lediglich für die Abdichtung von in einer Zylinderwand vorgesehenen Öffnungen. Für eine Abdichtung von eine flache Drehscheibe durchziehenden Durchgangsöffnungen in Bezug auf dieser flachen Drehscheiben gegenüberliegenden Fluid-Abführleitungen eignet sich die betreffende bekannte mechanische Abdichtungsvorrichtung indessen nicht. Außerdem tritt auch bei dieser bekannten Wasserweiche ein unerwünschter Druckverlust in dem jeweils zu verteilenden Wasserstrom durch dessen Umlenkung in dem erwähnten Drehschieber auf.

Es ist auch schon eine Dehnungsverbindungsvorrichtung für eine ein unter Druck und hoher Temperatur stehendes fließfähiges Medium führende Rohrleitung, insbesondere für eine den Auspuff eines Kraftwagens mit einem der Verdichtung des Kraftstoffgemisches dienenden Turbolader verbindende Rohrleitung bekannt (DE 29 10 429 A1; GB 2 016 627 A). Bei dieser bekannten Dehnungsverbindungsvorrichtung sind ein äußeres Rohrteil und ein inneres, teleskopartig in diesem verschiebbares Rohrteil vorgesehen; ferner ist zwischen dem Ende des äußeren Rohrteiles und der Umfangsfläche des inneren Rohrteiles eine Dichtungsvorrichtung angeordnet, und überdies ist an dem Teleskopende des inneren Rohrteiles eine einen Venturieffekt erzeugende Vorrichtung befestigt, die zur Reduzierung des Druckes und der Temperatur des fließfähigen Mediums an der Dichtungsvorrichtung dient. Durch diese bekannte Dehnungsverbindungsvorrichtung lassen sich Abgase während des Startens eines Verbrennungsmotors in einem Leckweg dadurch vermeiden, dass durch die Ausnutzung des erwähnten Venturieffekts sowohl der Druck als auch die Temperatur des fließfähigen Mediums an der Dichtungs- bzw. Dämpfungsvorrichtung reduziert werden können, welches zwischen den erwähnten teleskopartigen Rohrteilen angeordnet ist. Ob und gegebenenfalls wie diese bekannte Dichtungsmaßnahme zur Abdichtung eines Übergangsbereichs zwischen einem drehbaren Fluidverteilerkörper, dem ein an ein oder mehrere Fluid-Abführleitungen abzuführendes Fluid von einer Fluid-Zuführleitung zuführbar ist, genutzt werden könnte, lässt sich allerdings aus der bekannten Dehnungsverbindungsvorrichtung nicht ableiten.

Der vorliegenden Erfindung liegt daher die Aufgabe zugrunde, ein wasserführendes Haushaltsgerät, wie eine Geschirrspül- oder Waschmaschine, mit wenigstens einer Wasserweiche derart weiterzubilden, dass eine wirksame Abdichtung eines Übergangsbereiches zwischen einem verstellbaren Fluidverteilerkörper, dem ein an ein oder mehrere Fluid-Abführleitungen abzuführendes Fluid von einer Fluid-Zuführleitung zuführbar ist und Eintrittsbereichen der betreffenden Fluid-Abführleitungen erreicht werden kann sowie zugleich bei der Fluidabgabe den Druckverlust zu reduzieren.

Die Erfindung geht aus von einem wasserführenden Haushaltsgerät, insbesondere Geschirrspül- oder Waschmaschine, wenigstens aufweisend eine Wasserweiche mit wenigstens einem verstellbaren Fluidverteilerkörper, dem ein wahlweise durch ein oder mehrere Fluid-Abführleitungen abzuführendes Fluid von einer Fluid-Zuführleitung zuführbar ist. Dann kann eine Abdichtung eines Übergangsbereiches zwischen dem verstellbaren Fluidverteilerkörper und Eintrittsbereichen der betreffenden Fluid-Abführleitungen vorgesehen sein.

Die erfindungsgmäße Lösung ist dadurch gekennzeichnet, dass der Fluidverteilerkörper mehrere Durchgangsöffnungen aufweist, deren Durchgangsöffnungen zur Abdichtung jeweils derart trichterförmig ausgebildet sind, dass der Fluiddruck des den Übergangsbereich zwischen der Austrittsseite der jeweiligen Durchgangsöffnung und dem Eintrittsbereich in die jeweilige Fluid-Abführleitung durchströmenden Fluids jeweils niedriger ist als der Druck im den betreffenden Übergangsbereich umgebenden Umgebungsbereich.

Dabei kann der Fluidverteilerkörper als verstellbare, insbesondere verschiebbare Platte, ausgebildet sein, bspw. eine rechteckförmige Grundform aufweist. Vorzugsweise ist jedoch vorgesehen, dass der Fluidverteilerkörper als Drehscheibe ausgebildet ist.

Die Erfindung bringt den Vorteil mit sich, dass auf besonders einfache Weise ein Übergangsbereich zwischen einem durch eine flache Drehscheibe gebildeten drehbaren Fluidverteilerkörper, dem ein an ein oder mehrere Fluid-Abführleitungen abzuführendes Fluid von einer Fluid-Zuführleitung zuführbar ist, und den Eintrittsbereichen der betreffenden Fluid-Abführleitungen sicher abgedichtet werden kann, indem die jeweiligen Durchgangsöffnungen als Venturiöffnungen derart ausgebildet sind, dass der Fluiddruck des den Übergangsbereich zwischen der Austrittsseite der jeweiligen Durchgangsöffnung und dem Eintrittsbereich in die jeweilige Fluid-Abführleitung durchströmenden Fluids jeweils niedriger ist als der Druck im den betreffenden Übergangsbereich umgebenden Umgebungsbereich. Auf diese Weise ist sichergestellt, dass in dem erwähnten Übergangsbereich kein Fluid aus den Durchgangsöffnungen in den Umgebungsbereich austritt. Ferner ist von Vorteil, dass bei der Abdichtungsvorrichtung gemäß der vorliegenden Erfindung vollständig ohne mechanische Dichtungskörper bzw. -elemente ausgekommen werden kann, die zudem im Falle eines als flache Drehscheibe ausgebildeten drehbaren Fluidkörpers ohnehin nur - wenn überhaupt möglich - schwierig zu realisieren wären. Überdies eröffnet die vorliegende Erfindung auf relativ einfache Weise eine Möglichkeit dafür, bei der Fluidabgabe durch den betreffenden Fluidverteilerkörper mit geringerem Druckverlust auskommen zu können als bei den eingangs betrachteten bekannten Wasserweichen.

Zur besonders effizienten Nutzung der durch die vorliegende Erfindung eröffneten Möglichkeit, bei der Fluidabgabe durch den betreffenden Fluidverteilerkörper mit geringerem Druckverlust auskommen zu können als bei den eingangs betrachteten bekannten Wasserweichen, sind zweckmäßigerweise die Durchgangsöffnungen der Drehscheibe bei der Vorrichtung gemäß der vorliegenden Erfindung zu der Fluid-Zuführleitung und zu den Fluid-Abführleitungen jeweils derart ausgerichtet, dass die Fluidströmungsrichtungen in die Durchgangsöffnungen hinein und aus diesen heraus jeweils in axialer Richtung der Drehscheibe verlaufen. Hierdurch ergibt sich der Vorteil eines besonders geringen Druckverlustes für das durch die Durchgangsöffnungen der Drehscheibe jeweils hindurchgeführte Fluid. Dadurch kommt man mit einer relativ geringen Förderleistung für den Transport des Fluids aus. Die betreffende Förderleistung ist jedenfalls geringer als bei den eingangs betrachteten bekannten Wasserweichen. Dadurch kann im vorliegenden Fall ein leistungsärmerer Förderpumpenmotor eingesetzt werden als bei den erwähnten bekannten Wasserweichen.

Vorzugsweise ist auf der der Fluid-Zuführleitung zugewandten Seite der Durchgangsöffnungen ein an dem Umfangsbereich der Drehscheibe anliegendes, mit der Fluid-Zuführleitung verbundenes Erweiterungsteil vorgesehen. Dies ermöglicht auf relativ einfache Weise, die Durchgangsöffnungen der genannten Drehscheibe in unterschiedlicher Anzahl mit einem Fluid von der Fluid-Zuführleitung zu versorgen und damit an entsprechende Fluid-Abführleitungen unter Ausnutzung der erwähnten Dichtungswirkung durch den Venturieffekt weiterzuleiten.

Zweckmäßigerweise ist das vorstehend erwähnte Erweiterungsteil im Bereich der Umfangsrichtung der Drehscheibe verlaufend ovalförmig ausgebildet. Dadurch ergibt sich der Vorteil einer besonders einfachen Gestaltungsmöglichkeit für die Durchgangsöffnungen in der genannten Drehscheibe.

In weiterer zweckmäßiger Ausgestaltung der vorliegenden Erfindung weisen die Durchgangsöffnungen in der Drehscheibe bezogen auf die Fluid-Zuführleitung und die Fluid-Abführleitungen jeweils so gelegte und geformte Einlaufbereiche auf, dass in unterschiedlichen Drehstellungen der Drehscheibe jeweils eine festgelegte Anzahl der Fluid-Abführleitungen mit der Fluid-Zuführleitung für einen Fluiddurchtritt verbunden ist. Hierdurch ergibt sich der Vorteil, dass die Drehscheibe hinsichtlich der jeweils für das Auftreten des Venturieffekts geformten Durchgangsöffnungen so gestaltet werden kann, dass Durchgangsöffnungen in jeweils vorgegebener Anzahl eine Fluidweiterleitung von der Fluid-Zuführleitung an eine jeweils festgelegte Anzahl von Fluid-Abführleitungen ermöglicht ist.

Anhand von Zeichnungen wird die Erfindung nachstehend an einem Ausführungsbeispiel näher erläutert.

In den Zeichnungen zeigen
- Fig. 1: eine schematische Darstellung eine erfindungsgemäße Geschirrspülma- schine, bei der die vorliegende Erfindung angewandt ist,
- Fig. 2: eine perspektivische Darstellung in nicht maßstäblicher Größe einer ge- mäß der Erfindung ausgestalteten Pumpentopfvorrichtung, wie sie in der Geschirrspülmaschine gemäß Fig. 1 einsetzbar ist,
- Fig. 3: eine Draufsicht in nicht maßstäblicher Größe auf ein Unterteil eines Auf- nahmebehälters einer mit der in Fig. 2 dargestellten Pumpentopfvorrich- tung verbundenen Wasserweiche, die gemäß der Erfindung ausgebildet ist,
- Fig. 4: eine Unteransicht in nicht maßstäblicher Größe einer flachen Drehscheibe die in dem in Fig. 2 dargestellten Aufnahmebehälter der Wasserweiche enthalten ist,
- Fig. 5: eine Schnittansicht der Drehscheibe längs der in Fig. 4 eingetragenen Schnittlinie A-A,
- Fig. 6: eine Draufsicht auf die in Fig. 4 in einer Unteransicht dargestellte flache Drehscheibe,
- Fig. 7: in einer nicht maßstäblichen Darstellung eine Draufsicht auf das Oberteil des in Fig. 2 dargestellten Aufnahmebehälters der Wasserweiche und
- Fig. 8: in nicht maßstäblicher Größe eine ausschnittweise Darstellung der in Fig. 2 gezeigten, gemäß der Erfindung ausgebildeten Wasserweiche mit der zwischen dem erwähnten Unterteil und dem erwähnten Oberteil des Aufnahmebehälters angeordneten flachen Drehscheibe.

Bevor auf die Zeichnungen näher eingegangen wird, sei zunächst angemerkt, dass gleiche Elemente bzw. Einrichtungen in sämtlichen Zeichnungsfiguren durch gleiche Bezugszeichen bezeichnet sind.

In der in Fig. 1 schematisch gezeigten Darstellung ist eine Geschirrspülmaschine GS in ihrem für ein Verständnis der vorliegenden Erfindung ausreichenden Umfang dargestellt. Die Geschirrspülmaschine GS enthält einen vorzugsweise verschließbaren Spülbehälter, der gemäß Fig. 1 einen Nassbereich NB enthält. In diesem Nassbereich NB befindet sich zumindest ein Geschirrkorb - im vorliegenden Fall sind indessen zwei Geschirrkörbe vorgesehen, nämlich ein Unterkorb UK und ein darüber angeordneter Oberkorb OK. Unterhalb des Unterkorbes UK ist ein unterer Sprüharm US angeordnet, der - wie durch Sprühstrahlen angedeutet - eine Spülflotte von seiner Oberseite an den Unterkorb UK und an darin gegebenenfalls befindliches Spülgut abzugeben gestattet. Bei der Abgabe dieser Spülflotte rotiert der untere Sprüharm US in bekannter Weise infolge des Wasserdrucks der von ihm abgegebenen Spülflotte. Oberhalb des Unterkorbes UK ist ein oberer Sprüharm OS angeordnet, der in entsprechender Weise wie der untere Sprüharm US eine Spülflotte von seiner Oberseite an den Oberkorb OK und an darin gegebenenfalls befindliches Spülgut abzugeben gestattet - wie dies ebenfalls durch Sprühstrahlen angedeutet ist. Auch dieser obere Sprüharm OS rotiert infolge des Wasserdrucks der von ihm abgegebenen Spülflotte.

Im Nassbereich NB der Geschirrspülmaschine GS ist gemäß Fig. 1 ferner im obersten Bereich eine sogenannte Dachbrause DB vorgesehen, die beispielsweise durch einen rotierbaren Sprüharm gebildet sein kann, der eine Spülflotte von seiner Unterseite in Richtung auf den Oberkorb OK und damit auch auf den Unterkorb UK abzugeben vermag, wie dies in Fig. 1 durch Sprühstrahlen angedeutet ist.

Die Spülflotten für den unteren Sprüharm US, den oberen Sprüharm OS und die Dachbrause DB werden durch Rohre R1, R2 bzw. R3 von einem Pumpentopf PT bereitgestellt, der sich im unteren Teil der Geschirrspülmaschine GS befindet. Der Pumpentopf PT, der vorzugsweise in seinem oberen Bereich kreisförmig ausgebildet und von einer entsprechend geformten Aufnahmeöffnung einer Pumpentopfaufnahme PA aufgenommen ist, stellt eine Pumpenvorrichtung zur Bereitstellung der erwähnten Spülflotten dar, wie dies nachstehend noch näher ersichtlich werden wird. Diese Spülflotten werden zunächst durch Wasser von einer mit der Geschirrspülmaschine GS verbundenen Wasserzuführleitung (nicht dargestellt) gespeist und nach Aufnahme einer festgelegten Wassermenge durch Nutzung des durch die Spülflotten abgegebenen Spülwassers.

Zwischen der Pumpentopfaufnahme PA und dem in diese eingesetzten Pumpentopf PT ist, wie aus Fig. 1 ersichtlich ist, ein Dichtungsring DI angeordnet, durch den eine Abdichtung des unterhalb der Pumpentopfaufnahme PA befindlichen Bereiches der Geschirrspülmaschine GS gegenüber deren Nassbereich NB sichergestellt ist. Dadurch kann in diesen Bereich der Geschirrspülmaschine GS, der gewissermaßen einen Trockenbereich darstellt, kein Wasser eindringen. Bezüglich der Rohre R2 und R3 sei hier noch angemerkt, dass diese bei einer tatsächlichen Realisierung der Geschirrspülmaschine GS an bzw. in der Rückwand des Spülbehälters vorgesehen sein können.

Mit dem zuvor erwähnten Pumpentopf PT ist, wie in Fig. 1 angedeutet, eine Umwälzpumpe PU verbunden, die der Geschirrspülmaschine GS durch die erwähnte Wasserzuführleitung zugeführtes Spülwasser oder aus dem Nassbereich NB von dem Pumpentopf PT aufgefangenes Spülwasser der Spülflotten aufnimmt und unter Druck an die bereits erwähnten Rohre R1, R2 und R3 abgibt. Außerdem ist in Fig. 1 an dem Pumpentopf PT - also außerhalb des Nassbereiches NB - eine Wasserweiche WW angeordnet, die gewissermaßen in bzw. mit dem Pumpentopf PT integriert ist. Diese Wasserweiche WW ist von einer im oberen Teil der in Fig. 1 dargestellten Geschirrspülmaschine GS vorgesehenen Steuereinrichtung ST in unterschiedliche Stellungen derart steuerbar, dass Spülwasser bzw. Spülflotten in jeweils festgelegter Weise an die erwähnten Rohre R1, R2 und R3 abgegeben werden können. Hierauf wird weiter unten noch näher eingegangen werden. Die erwähnte Steuereinrichtung ST ist in Fig. 1 als eine beispielsweise sechs Programmtasten I, II, III, IV, V und VI enthaltende Steuereinrichtung dargestellt, die durch Betätigen ihrer Programmtasten I bis VI die Wasserweiche WW in jeweils eine von sechs unterschiedlichen Einstellpositionen einzustellen gestattet. Auch hierauf wird weiter unten noch näher eingegangen werden. An dieser Stelle sei noch angemerkt, dass die Steuereinrichtung durch einen Mikrocontroller mit eigener Software oder durch ein Mikrocomputersystem gebildet sein kann, welches eine Zentraleinheit bzw. CPU, einen ROM-Programmspeicher, einen RAM-Arbeitsspeicher und Schnittstellenschaltungen, wie UART- bzw. USART-Schaltungen enthält, die als Schnittstellenschaltungen zwischen den Programmtasten I bis VI und dem Wasserweichenmotor WM einerseits und der Zentraleinheit bzw. CPU andererseits wirken.

Nunmehr wird auf die in Fig. 2 gezeigte perspektivische Darstellung des Pumpentopfes PT näher eingegangen, der gemäß der Erfindung in der in Fig. 1 dargestellten Geschirrspülmaschine GS enthalten sein kann. Der Pumpentopf PT ist in Fig. 2 mit seinen wesentlichen Einrichtungen veranschaulicht. Zu diesen Einrichtungen gehören die im Zusammenhang mit Fig. 1 ebenfalls bereits erwähnte Umwälzpumpe PU, die von einem elektrischen Pumpenmotor PM angetrieben wird. Außerdem gehört zu den betreffenden Einrichtungen die im Zusammenhang mit Fig. 1 ebenfalls bereits erwähnte Wasserweiche WW, die aus einem Aufnahmebehälter mit einem Oberteil OT und einem Unterteil UT besteht. In diesem Aufnahmebehälter der Wasserweiche WW befindet sich, wie nachstehend noch näher ersichtlich werden wird, eine mit Durchgangsöffnungen versehene flache Drehscheibe, die durch einen elektrischen Wasserweichenmotor WM in unterschiedliche Einstell- bzw. Drehpositionen einstellbar ist.

Im oberen Bereich des in Fig. 2 dargestellten Pumpentopfes PT - dieser obere Bereich ist dem in Fig. 1 erwähnten Nassbereich NB des dort schematisch dargestellten Geschirrspülers GS zugewandt - befindet sich eine Wasserauffangöffnung AO, in der Geschirrspülmaschine GS durch die erwähnte Wasserzuführleitung zugeführtes Spülwasser oder Spülwasser der von den Sprüharmen US, OS und der Dachbrause DB gemäß Fig. 1 abgegebenen Spülflotten aufnehmbar und von der erwähnten Umwälzpumpe PU unter Druck durch ein in Fig. 2 gezeigtes Zuführrohr ZR an die Wasserweiche WW abführbar ist. Die Wasserweiche WW gestattet entsprechend der Einstellung der in ihr enthaltenen Drehscheibe das ihr durch das Zuführrohr ZR zugeführte Spülwasser an die in Fig. 2 dargestellten Abführrohre AR1, AR2 und AR3 in festgelegten Kombinationen zu verteilen. Die betreffenden Kombinationen werden dabei durch Betätigen der Programmtasten I bis VI der in Fig. 1 gezeigten Steuereinrichtung ST festgelegt. Zu den betreffenden Kombinationen gehören die Abgabe des durch das Zuführrohr ZR zugeführten Spülwassers an jeweils eines der Abführrohre AR1, AR2, AR3, die gleichzeitige Abgabe des genannten Spülwassers an mehrere der betreffenden Abführrohre sowie die Unterbindung einer solchen Spülwasserabgabe.

In Fig. 3 ist in nicht maßstäblicher Darstellung eine Draufsicht auf das Unterteil UT des Aufnahmebehälters der in Fig. 2 dargestellten Wasserweiche WW veranschaulicht. Dieses Unterteil UT ist direkt mit dem Zuführrohr ZR gemäß Fig. 2 verbunden. Der Austrittsbereich des Zuführrohres ZR ist auf der Oberseite des Unterteiles UT von einem Erweiterungsteil in Form eines ovalförmig ausgebildeten Dichtungswulstes DW umgeben, der vorzugsweise aus einem weichelastischen Kunststoff oder aus Gummi besteht. Auf der Oberseite des in Fig. 3 dargestellten Dichtungswulstes DW liegt die bereits erwähnte, Durchgangsöffnungen aufweisende flache Drehscheibe, die aus Fig. 4, 5 und 6 ersichtlich ist, derart dichtend an, dass in deren jeder Einstell- bzw. Drehposition zwischen dem Dichtungswulst DW und der betreffenden Drehscheibe kein bzw. kein nennenswerter Wasseraustritt - oder allgemein kein Fluidaustritt - erfolgt.

Fig. 4 veranschaulicht in nicht maßstäblicher Darstellung eine Unteransicht der vorstehend erwähnten Drehscheibe DR, die in der Wasserweiche WW enthalten ist und die durch den in der perspektivischen Darstellung gemäß Fig. 2 gezeigten Wasserweichenmotor WM drehbar ist. Die Drehscheibe DR, die vorzugsweise aus einem festen Material bzw. einem zähelastischen Kunststoff besteht, weist eine Reihe von hier runden Durchgangsöffnungen DO1, DO2, DO3, DO4, DO5, DO6 und DO7 auf, die entsprechend unterschiedlichen Aufgaben der durch sie jeweils abzugebenden Spülflotten auch unterschiedlich groß ausgebildet sind.

Jeder der Durchgangsöffnungen DO1, DO2, DO3, DO4, DO5, DO6 und DO7 ist ein eigener Einlaufbereich EB1, EB2, EB3, EB4, EB5, EB6 bzw. EB7 zugehörig. In der Mitte der Drehscheibe DR befindet sich ein Mittelloch ML, mit welchem die betreffende Drehscheibe DR von einer Antriebswelle aufnehmbar ist, die durch den in Fig. 2 dargestellten Wasserweichenmotor WM antreibbar ist. Die betreffenden Einlaufbereiche EB1 bis EB7 sind so geformt, dass sie im Zusammenwirken mit dem in Fig. 3 dargestellten Dichtungswulst DW eine jeweils festgelegte Kombination der Durchgangsöffnungen DO1 bis D07 für eine Spülwasserdurchleitung oder auch für eine Sperre einer solchen Spülwasserdurchleitung zu positionieren gestatten, wie dies nachstehend noch näher ersichtlich werden wird. Dabei sind sämtliche Einlaufbereiche EB1 bis EB7 mit sie umgebenden Umrandungen versehen, die von der Drehscheibenunterseite abstehen. Auf diese Weise sind die einzelnen Einlaufbereiche EB1 bis EB7ausgezeichnet voneinander abgetrennt und können somit jeweils an dem Dichtungswulst DW des in Fig. 2 dargestellten Unterteiles UT des Aufnahmebehälters der Wasserweiche WW anliegen und von dem Zuführrohr ZR Spülwasser zugeführt erhalten .

In der in Fig. 5 gezeigten Schnittansicht entsprechend dem Schnitt A-A gemäß Fig. 4 ist die Drehscheibe DR näher veranschaulicht. Wie ersichtlich, sind dabei die Durchgangsöffnungen DO1 und DO5 mit ihren Einlaufbereichen EB1 bzw. EB5 sowie das Mittelloch ML näher veranschaulicht. Wie ersichtlich, sind die den Durchgangsöffnungen DO1, DO5 zugehörigen Einlaufbereiche EB1 bzw. EB5 jeweils trichterförmig ausgebildet. Die Dicke der Drehscheibe DR liegt im Bereich zwischen 5mm und 20mm, vorzugsweise bei etwa 12,5mm. Die gerade erwähnte trichterfömige Ausbildung hat einen Venturieffekt für das durch die betreffenden Durchgangsöffnungen DO1, DO5 von deren Einlaufbereichen EB1 bzw. EB5 her jeweils zugeführte Spülwasser zur Folge. Auf die Wirkung des betreffenden Venturieffekts wird weiter unten noch näher eingegangen werden.

Dadurch, dass die Durchgangsöffnungen DO1 bis D07 mit ihren zugehörigen Einlaufbereichen EB1 bis EB7 in Bezug auf das Zuführrohr ZR und die Abführrohre AR1, AR2, AR3 so ausgerichtet sind, dass die Fluidströmungsrichtungen in die betreffenden Durchgangsöffnungen DO1 bis D07 der Drehscheibe DR hinein und aus diesen heraus jeweils in axialer Richtung der Drehscheibe und damit praktisch in einer geraden Linie von dem Zuführrohr ZR zu den Abführrohren AR1, AR2, AR3 ohne eine Strömungsumlenkung verlaufen, ist zugleich in diesem Bereich eine Fluidströmung ohne nennenswerten Druckverlust sichergestellt. Der betreffende Druckverlust beträgt hier beispielsweise lediglich 20mbar, was deutlich niedriger ist als bei den bisher bekannten Wasserweichen.

Fig. 6 zeigt die in Fig. 4 in einer Unteransicht dargestellte Drehscheibe DR von ihrer Oberseite her. Dabei sind die Durchgangsöffnungen DO1 bis D07 und das Mittelloch ML ersichtlich. Die Durchgangsöffnung DO1 und die Durchgangsöffnung DO5 dienen zur Abgabe einer Spülflotte an das in Fig. 2 dargestellte Abführrohr AR1 und damit zur Abgabe an den unteren Sprüharm US gemäß Fig. 1. Die Durchgangsöffnungen DO2, DO3 und D07 dienen zur Abgabe einer Spülflotte an das Abführrohr AR2 gemäß Fig. 2 und damit zur Abgabe an den oberen Sprüharm OS gemäß Fig. 1, und die Durchgangsöffnungen DO3 und D06 dienen zur Abgabe einer Spülflotte an das Abführrohr AR3 gemäß Fig. 2 und damit zur Abgabe an die Dachbrause DB gemäß Fig. 1. In Fig. 6 sind durch gestrichelte Darstellung die Positionen der Durchgangsöffnungen DO3 und D06 in insgesamt sechs verschiedenen Einstell- bzw. Drehpositionen P1, P2, P3, P4, P5 und P6 angedeutet, in die die Drehscheibe DR durch den dargestellten Wasserweichenmotor WM in Fig. 2 in 60°-Schritten um das Mittelloch ML einstellbar ist. In diesen sechs unterschiedlichen Dreh- bzw. Einstellpositionen P1 bis P6 verfügt die Drehscheibe DR über sechs unterschiedliche Wirkungsbereiche WB1, WB2, WB3, WB4, WB5 und WB6, die sich jeweils generell über einen Winkelbereich zwischen etwa 25° und 40° erstrecken.

In der Einstellposition P1 mit dem Wirkungsbereich WB1 ist das Zuführrohr ZR gemäß Fig. 2 mit keiner der Durchgangsöffnungen DO1 bis D07 verbunden. In diesem Fall ist eine Spülflotten- bzw. Wasserweiterleitung von dem Zuführrohr ZR zu den Abführrohren AR1, AR2, AR3 gemäß Fig. 2 gesperrt. Die Geschirrspülmaschine GS befindet sich somit im AUS-Zustand.

In der Einstellposition P2 sind innerhalb des dieser zugehörigen Wirkungsbereiches WB2 die Durchgangsöffnungen DO1 und D02 zwischen dem Zuführrohr ZR gemäß Fig. 2 und den Abführrohren AR1 und AR2 gemäß Fig. 2 verbunden. In dieser Einstell- bzw. Drehposition der Drehscheibe DR werden dem unteren Sprüharm US und dem oberen Sprüharm OS gemäß Fig. 1 Spülflotten gleichzeitig zugeführt.

In der Einstellposition P3 wird durch die Drehscheibe DR innerhalb des Wirkungsbereiches WB3, der in der Größe jedem der anderen Wirkungsbereiche entspricht, durch die Durchgangsöffnung DO3 eine Verbindung zwischen dem Zuführrohr ZR gemäß Fig. 2 und allein dem Abführrohr AR3 und damit zur Dachbrause DB gemäß Fig. 1 hergestellt.

In der Einstellposition P4 ist innerhalb des dieser zugehörigen Wirkungsbereiches WB4 eine Verbindung zwischen dem Zuführrohr ZR gemäß Fig. 2 und lediglich dem Abführrohr AR2 gemäß Fig. 2 und damit allein zu dem oberen Sprüharm OS gemäß Fig. 1 hergestellt.

In der Einstellposition P5 der Drehscheibe DR ist innerhalb des Wirkungsbereiches WB5 eine Verbindung lediglich zwischen dem Zuführrohr ZR gemäß Fig. 1 und dem Abführrohr AR1 gemäß Fig. 2 und damit lediglich zu dem unteren Sprüharm US gemäß Fig. 1 hergestellt.

In der Einstellposition P6 der Drehscheibe DR ist schließlich innerhalb des Wirkungsbereiches WB6 eine gleichzeitige Verbindung zwischen dem Zuführrohr ZR gemäß Fig. 2 und den Abführrohren AR2 und AR3 gemäß Fig. 2 hergestellt und damit zu dem oberen Sprüharm OS und der Dachbrause DB gemäß Fig. 1.

Fig. 7 veranschaulicht in einer nicht maßstäblichen schematischen Darstellung das Oberteil OT des in Fig. 2 gezeigten Aufnahmebehälters der Wasserweiche WW bestehend aus dem bereits an Hand von Fig. 3 erläuterten Unterteil UT und dem Oberteil OT. Aus Fig. 7 sind dabei die drei bereits erwähnten Abführrohre AR1, AR2 und AR3 in ihrer relativen Lage zueinander ersichtlich. Diese Lage entspricht bezogen auf die in Fig. 6 gezeigte Darstellung den Durchgangsöffnungen DO1, D02 und DO3. Durch diese Lage der Abführrohre AR1, AR2 und AR3 in Bezug auf die aus Fig. 4 und 6 ersichtlichen Durchgangsöffnungen DO1, DO2, DO3, DO4, DO5, DO6 und D07 sind in den im Zusammenhang mit Fig. 6 erläuterten Einstellpositionen P2 bis P6 von dem in Fig. 2 angegebenen Zuführrohr ZR an die erwähnten Abführrohre AR1, AR2 und AR3 Spülflotten abgebbar; in der Einstellposition P1 erfolgt keine derartige Spülflottenabgabe.

Fig. 8 veranschaulicht in einer nicht maßstäblichen Schnittdarstellung einen realisierten Aufbau der in Fig. 2 gezeigten Wasserweiche WW mit dem aus dem Oberteil OT und dem Unterteil UT bestehenden Aufnahmebehälter für die Drehscheibe DR. Wie aus Fig. 8 ersichtlich ist, ist die Drehscheibe DR mit ihrer Durchgangsöffnung DO1 und deren zugehörigen Einlaufbereich EB1 zwischen dem Zuführrohr ZR und dem Abführrohr AR1 ausgerichtet. Von der weiteren Durchgangsöffnung DO5 ist in Fig. 8 lediglich deren zugehöriger Einlaufbereich EB5 dargestellt, der allerdings keine Verbindung zu einem weiteren Abführrohr besitzt. Auch das in Fig. 8 dargestellte Abführrohr AR3, welches zu der in Fig. 1 dargestellten Dachbrause DB hinführt, weist in Fig. 8 keine Verbindung zu einer Durchgangsöffnung der Drehscheibe DR auf.

Durch die aus Fig. 8 ersichtliche Anordnung der Durchgangsöffnung DO1 in Verbindung mit deren zugehörigen Einlaufbereich EB1 wird auf das von dem Zuführrohr ZR her zugeführte Spülwasser (in Fig. 8 von unten her kommend) ein Venturieffekt ausgeübt, der dazu führt, dass die Strömungsgeschwindigkeit von der betreffenden Durchgangsöffnung DO1 abgegebenen Spülflotte in der Durchgangsöffnung DO1, also in deren Verengungsbereich eine Geschwindigkeitserhöhung gegenüber der Strömungsgeschwindigkeit erfährt, mit der das Spülwasser von dem Zuführrohr ZR abgegeben wird. Diese Geschwindigkeitserhöhung ist aber entsprechend dem Venturigesetz mit einer Druckverminderung der von der Durchgangsöffnung DO1 abgegebenen Spülflotte in dem betreffenden Übergangsbereich von der Durchgangsöffnung DO1 in das Abführrohr AR1 verbunden. Diese Druckverminderung ist hier derart stark, dass der Druck der durch eine in dem erwähnten Oberteil OT gebildete Durchgangsöffnung DU an das Abführrohr AR1 abgegebenen Spülflotte oder allgemein ausgedrückt der Fluiddruck des den Übergangsbereich zwischen der Austrittsseite der Durchgangsöffnung DO1 und dem Eintrittsbereich in das Abführrohr AR1 durchströmenden Fluids niedriger ist als der Druck in dem den betreffenden Übergangsbereich umgebenden Umgebungsbereich. In dem Umgebungsbereich der betreffenden Anordnung herrscht aber normalerweise atmosphärischer Druck von 1bar. Nachdem der Druck des von der Durchgangsöffnung DO1 an das Abführrohr AR1 in dem Übergangsbereich zwischen der betreffenden Durchgangsöffnung und dem genannten Abführrohr AR1 niedriger ist als der atmosphärische Druck in dem betreffenden Umgebungsbereich - er kann beispielsweise 0,8bar betragen - ist somit sichergestellt, dass in diesem Übergangsbereich kein Wasser des durch das Zuführrohr ZR abgegebenen Spülwassers an den Umgebungsbereich austreten kann.

Innerhalb des Abführrohres AR1 sind in Fig. 8 Zentrierstege (und zwar insgesamt drei) dargestellt, von denen einer mit ZS bezeichnet ist. Außerdem sind einige Rastelemente RA vorgesehen, die zusammen mit den erwähnten Zentrierstegen ZS zur Aufnahme eines Tragkörpers für den unteren Sprüharm US der in Fig. 1 schematisch dargestellten Geschirrspülmaschine GS dienen.

Die vorstehend erläuterte Dichtungswirkung unter Ausnutzung des Venturieffekts tritt nicht nur in der in Fig. 8 veranschaulichten Situation auf, sondern sie tritt auch in sämtlichen Einstellpositionen P2 bis P6 der an Hand der Fig. 4 bis 6 erläuterten Drehscheibe DR der Wasserweiche WW auf, also auch dann, wenn Spülflotten gleichzeitig von mehreren der in der Drehscheibe DR enthaltenen Durchgangsöffnungen abgegeben werden.

Dadurch, dass die Durchgangsöffnungen DO1 bis D07 mit ihren zugehörigen Einlaufbereichen EB1 bis EB7 in Bezug auf das Zuführrohr ZR und die Abführrohre AR1, AR2, AR3 so ausgerichtet sind, dass die Fluidströmungsrichtungen in die betreffenden Durchgangsöffnungen DO1 bis D07 der Drehscheibe DR hinein und aus diesen heraus jeweils in axialer Richtung der Drehscheibe und damit praktisch in einer geraden Linie von dem Zuführrohr ZR zu den Abführrohren AR1, AR2, AR3 ohne eine Strömungsumlenkung verlaufen, ist zugleich in diesem Bereich eine Fluidströmung ohne Druckverlust sichergestellt.

Abschließend sei noch angemerkt, dass die vorliegende Erfindung auf den Einsatz von Wasser als Fluid nicht beschränkt ist, um den Übergangsbereich zwischen einem drehbaren Fluidverteilerkörper, dem ein an ein oder mehrere Fluid-Abführleitungen abzuführendes Fluid von einer Fluid-Zuführleitung zuführbar ist, und Eintrittsbereichen des betreffenden Fluid-Abführleitungen abzudichten. Vielmehr kann die vorliegende Erfindung zur entsprechenden Abdichtung von Übergangsbereichen in Vorrichtungen angewandt werden, in denen andere Fluids als Wasser, wie beispielsweise Öl oder Gase zur Anwendung gelangen.

Im Hinblick auf die Durchgangsöffnungen DO1 bis D07 der Drehscheibe DR sei noch darauf hingewiesen, dass diese gegebenenfalls auch alle gleich groß ausgebildet sein können und dass die den unterschiedlichen Dreh- bzw. Einstellpositionen P1 bis P6 der Drehscheibe DR zugehörigen Wirkungsbereiche WB1 bis WB6 gegebenenfalls unterschiedlich groß sein können.

### Bezugszeichenliste

- AO: Wasserauffangöffnung
- AR1, AR2, AR3: Fluid-Abführleitung
- DB: Dachbrause
- DI: Dichtungsring
- DO1, DO2, DO3, DO4, DO5, DO6, DO7: Durchgangsöffnung
- DR: Drehscheibe
- DU: Durchgangsöffnung
- DW: Dichtungswulst
- EB1, EB2, EB3, EB4, EB5, EB6, EB7: Einlaufbereich
- GS: Geschirrspülmaschine
- I, II, III, IV, V, VI: Programmtasten
- ML: Mittelloch
- NB: Nassbereich
- OK: Oberkorb
- OS: Oberer Sprüharm
- OT: Oberteil
- P1, P2, P3, P4,P5, P6: Einstell- bzw. Drehposition
- PA: Pumpentopfaufnahme
- PM: Pumpenmotor
- PT: Pumpentopf
- PU: Umwälzpumpe
- R1, R2, R3: Rohr
- RA: Rastelement
- ST: Steuereinrichtung
- UK: Unterkorb
- US: Unterer Sprüharm
- UT: Unterteil
- WB1, WB2, WB3, WB4, WB5, WB6: Wirkungsbereich
- WM: Wasserweichenmotor
- WW: Wasserweiche
- ZR: Fluid-Zuführleitung
- ZS: Zentriersteg

## Patentansprüche

1. Wasserführendes Haushaltsgerät (GS), insbesondere Geschirrspül- oder Waschmaschine, wenigstens aufweisend eine Wasserweiche (WW) mit wenigstens einem verstellbaren Fluidverteilerkörper, dem ein wahlweise durch ein oder mehrere Fluid-Abführleitungen (AR1, AR2, AR3) abzuführendes Fluid von einer Fluid-Zuführleitung (ZR) zuführbar ist, **dadurch gekennzeichnet, dass** der Fluidverteilerkörper mehrere Durchgangsöffnungen (DO1 bis D07) aufweist, deren Durchgangsöffnungen (DO1 bis D07) zur Abdichtung jeweils derart trichterförmig ausgebildet sind, dass der Fluiddruck des den Übergangsbereich (bei DU) zwischen der Austrittsseite der jeweiligen Durchgangsöffnung (DO1 bis D07) und dem Eintrittsbereich in die jeweilige Fluid-Abführleitung (AR1, AR2, AR3) durchströmenden Fluids jeweils niedriger ist als der Druck im den betreffenden Übergangsbereich (bei DU) umgebenden Umgebungsbereich.

2. Wasserführendes Haushaltsgerät (GS) nach Anspruch 1, **dadurch gekennzeichnet, dass** der Fluidverteilerkörper als Drehscheibe (DR) ausgebildet ist.

3. Wasserführendes Haushaltsgerät (GS) nach Anspruch 2, **dadurch gekennzeichnet, dass** die Durchgangsöffnungen (DO1 bis D07) zu der Fluid-Zuführleitung (ZR) und zu den Fluid-Abfühleitungen (AR1, AR2, AR3) jeweils derart ausgerichtet sind, dass Fluidströmungsrichtungen in die Durchgangsöffnungen (DO1 bis DO7) hinein und aus diesen heraus jeweils in axialer Richtung der Drehscheibe (DR) verlaufen.

4. Wasserführendes Haushaltsgerät (GS) nach Anspruch 3, **dadurch gekennzeichnet, dass** auf der Seite der Durchgangsöffnungen (DO1 bis D07) ein an einem Umfangsbereich der Drehscheibe (DR) anliegendes, mit der Fluid-Zuführleitung (ZR) verbundenes Erweiterungsteil (DW) vorgesehen ist.

5. Wasserführendes Haushaltsgerät (GS) nach Anspruch 4, **dadurch gekennzeichnet, dass** der Erweiterungsteil (DW) im Umfangsbereich der Drehscheibe (DR) verlaufend ovalförmig ausgebildet ist.

6. Wasserführendes Haushaltsgerät (GS) nach einem der Ansprüche 1 bis 5, **dadurch gekennzeichnet, dass** die Durchgangsöffnungen (DO1 bis DO7) bezogen auf die Fluid-Zuführleitung (ZR) und die Fluid-Abführleitungen (AR1, AR2, AR3) jeweils derart geformte Einlaufbereiche (EB1 bis EB7) aufweisen, dass in unterschiedlichen Stellungen des Fluidverteilerkörpers jeweils eine festgelegte Anzahl der Fluid-Abführleitungen (AR1, AR2, AR3) mit der Fluid-Zuführleitung (ZR) für einen Fluiddurchtritt verbunden ist.

7. Wasserweiche (WW) für ein wasserführendes Haushaltsgerät (GS), insbesondere Geschirrspül- oder Waschmaschine, nach einem der Ansprüche 1 bis 6.

## Claims

1. Water-conducting domestic appliance (GS), particularly dishwasher or washing machine, at least comprising a water switch (WW) with at least one adjustable fluid distributor body, to which a fluid, which is to be conducted away selectably by one or more fluid removal ducts (AR1, AR2, AR3), can be fed by a fluid feed duct (ZR), **characterised in that** the fluid distributor body has a plurality of passage openings (DO1 to D07), the passage openings (DO1 to DO7) of which are, for sealing, respectively formed to be funnel-shaped in such a manner that the fluid pressure of the fluid flowing through the transfer region (at DU) between the outlet side of the respective passage opening (DO1 to DO7) and the inlet region into the respective fluid removal duct (AR1, AR2, AR3) is respectively lower than the pressure in the surrounding region surrounding the relevant transfer region (at DU).

2. Water-conducting domestic appliance (GS) according to claim 1, **characterised in that** the fluid distributor body is constructed as a rotary disc (DR).

3. Water-conducting domestic appliance (GS) according to claim 2, **characterised in that** the passage openings (DO1 to D07) are respectively oriented towards the fluid feed duct (ZR) and to the fluid removal ducts (AR1, AR2, AR3) in such a manner that fluid flow directions run into the passage openings (DO1 to D07) and from these respectively in the axial direction of the rotary disc (DR).

4. Water-conducting domestic appliance (GS) according to claim 3, **characterised in that** an enlarging part (DW) resting against a circumferential region of the rotary disc (DR) and connected with the fluid feed duct (ZR) is provided on the side of the passage openings (DO1 to D07).

5. Water-conducting domestic appliance (GS) according to claim 4, **characterised in that** the enlarging part (DW) is formed to extend in oval shape in the circumferential region of the rotary disc (DR).

6. Water-conducting domestic appliance (GS) according to any one of claims 1 to 5, **characterised in that** the passage openings (DO1 to DO7) have inlet regions (EB1 to EB7) respectively formed in such a manner with respect to the fluid feed duct (ZR) and the fluid removal ducts (AR1, AR2, AR3) that in different settings of the fluid distributor body a fixed number of fluid removal ducts (AR1, AR2, AR3) is in each instance connected with the fluid feed duct (ZR) for the passage of fluid.

7. Water switch (WW) for a water-conducting domestic appliance (GS), particularly a dishwasher or washing machine, according to any one of claims 1 to 6.

## Revendications

1. Appareil ménager (GS) à circulation d'eau, notamment lave-vaisselle ou lave-linge, présentant au moins un dispositif répartiteur d'eau (WW) muni d'au moins un corps réglable de répartition de fluide, auquel un fluide à évacuer au choix par une ou par plusieurs conduits d'évacuation de fluide (AR1, AR2, AR3) peut être amené par un conduit d'alimentation de fluide (ZR), **caractérisé en ce que** le corps de répartition de fluide présente plusieurs ouvertures de passage (DO1 à DO7), dont les ouvertures de passage (DO1 à DO7) sont réalisées en forme d'entonnoir pour étanchéifier de manière à ce que la pression du fluide traversant la zone de transition (à DU) entre le côté de sortie de l'ouverture de passage respective (DO1 à D07) et la zone d'entrée dans le conduit d'évacuation de fluide respectif (AR1, AR2, AR3) soit respectivement plus basse que la pression dans la zone environnante entourant la zone de transition concernée (à DU).

2. Appareil ménager (GS) à circulation d'eau selon la revendication 1, **caractérisé en ce que** le corps de répartition de fluide est réalisé en tant que disque tournant (DR).

3. Appareil ménager (GS) à circulation d'eau selon la revendication 2, **caractérisé en ce que** les ouvertures de passage (DO1 à D07) vers la conduite d'alimentation de fluide (ZR) et vers les conduits d'évacuation de fluide (AR1, AR2, AR3) sont respectivement réalisées de manière à ce que des directions d'écoulement du fluide dans les ouvertures de passage (DO1 à D07) et hors de celles-ci s'étendent respectivement en direction axiale du disque tournant (DR).

4. Appareil ménager (GS) à circulation d'eau selon la revendication 3, **caractérisé en ce qu'**une pièce d'extension (DW) adjacente à une zone circonférentielle du disque tournant (DR) et raccordée au conduit d'alimentation de fluide (ZR) est ménagée sur le côté des ouvertures de passage (DO1 à DO7).

5. Appareil ménager (GS) à circulation d'eau selon la revendication 4, **caractérisé en ce que** la pièce d'extension (DW) s'étendant dans la zone circonférentielle du disque tournant (DR) est réalisée avec une forme ovale.

6. Appareil ménager (GS) à circulation d'eau selon l'une quelconque des revendications 1 à 5, **caractérisé en ce que** les ouvertures de passage (DO1 à DO7), par rapport à la conduite d'alimentation de fluide (ZR) et aux conduits d'évacuation de fluide (AR1, AR2, AR3), présentent respectivement des zones d'entrée formées (EB1 à EB7) de telle sorte que dans différentes positions du corps de répartition de fluide, un nombre déterminé des conduits d'évacuation de fluide (AR1, AR2, AR3) est respectivement raccordé au conduit d'alimentation de fluide (ZR) pour un passage du fluide.

7. Dispositif répartiteur d'eau (WW) pour un appareil ménager (GS) à circulation d'eau, notamment lave-vaisselle ou lave-linge, selon l'une quelconque des revendications 1 à 6.
